# EUROPÄISCHE PATENTSCHRIFT

(11) **EP 1 360 440 B1**
(45) Veröffentlichungstag und Bekanntmachung des Hinweises auf die Patenterteilung: **14.06.2006**
(21) Anmeldenummer: 02714144.9
(22) Anmeldetag: 04.02.2002
(51) Int. Cl.: F24C 15/04

(54) **GARGERÄT MIT TÜR**
COOKING APPLIANCE COMPRISING A DOOR
APPAREIL DE CUISSON MUNI D'UNE PORTE

(30) Priorität: 06.02.2001 DE 10105543
(43) Veröffentlichungstag der Anmeldung: 12.11.2003
(73) Patentinhaber: BSH Bosch und Siemens Hausgeräte GmbH, 81739 München (DE)
(72) Erfinder: HERZER, Karl, 75015 Bretten (DE)
(86) Internationale Anmeldenummer: PCT/EP2002/001123
(87) Internationale Veröffentlichungsnummer: WO 2002/063229

(56) Entgegenhaltungen:
- EP-A- 0 754 919
- EP-A- 1 211 465
- CH-A- 633 413

## Beschreibung

Die Erfindung betrifft ein Gargerät.

Aus der Praxis sind vor allem Gargerätetüren bekannt, bei denen ein Schauglas in einem emaillierten Stahlblechrahmen angeordnet ist, der frontseitig durch eine Glasplatte abgedeckt ist. Aufgrund der hohen Wärmeleitfähigkeit des Stahlblechs können sich die Frontscheiben dieser Backöfen beim Backbetrieb oder insbesondere bei einem Pyrolysebetrieb so stark erhitzen, dass es hier zu Verbrennungen des Benutzers kommen kann.

Aus der CH 633 413 ist eine Backofentür mit einem Türkörper aus einem mehrteiligen lsolierschichtaufbau bekannt, die eine Schauglaseinheit mit mehreren in Durchblickrichtung wärmetechnisch in Serie geschalteten einzelnen Parallelglasscheiben enthält. Die Schauglaseinheit enthält einen schalenförmigen Hüllkörper aus Glas, in welchen die genannten Glasscheiben enthalten sind und ist durch eine im Schalenwandrand eingekittete Deckscheibe gasdicht verschlossen.

Weiterhin ist aus der DE 37 12 232 C2 eine Hausgerätefront bekannt, die aus einem geteilten, rahmenlosen zweiteiligen Vorsatzscheibenkörper besteht. Zwischen der Frontglasplatte für eine Schalterebene und der Frontscheibe für eine Backofentür befindet sich eine gesonderte, mit der Frontebene des Vorsatzscheibenkörpers bündig verlaufende Backofen-, Türgriff- und Lüftungsgitteranordnung. Die Ausbildung dieser mehrteiligen Frontscheibe ist in der Praxis sehr arbeitsaufwendig und teuer. Da weiterhin auf der Innenseite der Frontscheibe eine Innenscheibe angeordnet ist, die in der Regel aus Stahlblech besteht, kann sich auch bei diesem Aufbau des Türdeckels aufgrund der Wärmeleitung eine sehr hohe Oberflächentemperatur auf der Außenseite der Frontglasplatte einstellen.

Ebenso verhält es sich bei der aus der DE 195 23 772 A1 bekannten Haushaltsgerätetür, da auch bei dieser bekannten Ausgestaltung die gläserne Abdeckplatte mit einer wannenartigen metallischen Innenscheibe verbunden ist.

Davon ausgehend liegt der Erfindung die Aufgabe zugrunde, Gargerät der eingangs genannten Art so auszugestalten, dass die Oberflächentemperatur an der Außenseite der Frontscheibe möglichst gering ist.

Die Aufgabe wird erfindungsgemäß bei einem Gargerät mit den Merkmalen des Anspruchs 1 gelöst.

Die erfindungsgemäße Ausbildung der Tür aus Glas bewirkt aufgrund der gegenüber Metall geringeren Wärmeleitungseigenschaften des Glases eine deutliche Reduzierung der Oberflächentemperatur an der Frontscheibe. Darüber hinaus kann durch die Ausgestaltung aus Glas die Anzahl der zum Aufbau der Tür notwendigen Bauteile gegebenenfalls reduziert werden, was sich wiederum kosteneinsparend auswirkt. Auch ist eine erfindungsgemäß ausgebildete Tür gut zu reinigen und aufgrund der Materialreinheit problemlos recycelbar.

Gemäß einer praktischen Ausführungsform der Erfindung wird vorgeschlagen, dass die Innenscheibe über auf der Innenseite der Frontscheibe angeordnete Halteelemente an der Frontscheibe festlegbar ist. Als Halteelemente können beispielsweise mit der Frontscheibe verklebbare Winkelelemente, insbesondere aus Metall, verwendet werden. Zur Verbesserung der Verbindung kann die Innenscheibe an die Halteelemente angeschraubt sein. Zur Montage und Demontage der Innenscheibe, beispielsweise bei der Reinigung der Tür, ist es dann lediglich notwendig, die Verschraubungen anzuziehen bzw. zu lösen.

Um eine zusätzliche Isolierung und Abdichtung zwischen der Innenscheibe und der Frontscheibe zu erzielen, ist die Innenscheibe gegen die Innenseite der Frontscheibe über eine umlaufende Dichtung abgedichtet.

Weiterhin wird mit der Erfindung vorgeschlagen, dass beispielsweise zwischen der Innenscheibe und der Innenseite der Frontscheibe Lufteintritts- und Luftaustrittsöffnungen ausgebildet sind, um einen Wärmestau im Inneren der wannenförmigen Innenscheibe zu vermeiden.

Die Reduzierung der Materialien zum Aufbau der Tür im wesentlichen auf den Werkstoff Glas kann erfindungsgemäß noch dadurch erweitert werden, dass der Griff zum Öffnen und Schließen der Tür auf der Vorderseite der Frontscheibe als einstückig aus dem Material der Frontscheibe ausgeformter Türgriff ausgebildet ist. Zum Schutz der Glaskante oder aber auch zur weiteren Wärmeisolierung ist an dem Türgriff ein Griffaufsatz, beispielsweise aus Kunststoff, festlegbar.

Schließlich wird mit der Erfindung vorgeschlagen, dass die Tür über an der Frontscheibe anklebbare oder anschraubbare Türbeschläge am Ofengehäuse des Gargeräts festlegbar ist.

Weitere Merkmale und Vorteile der Erfindung ergeben sich anhand der nachfolgenden Beschreibung der zugehörigen Zeichnung, in der zwei Ausführungsbeispiele eines erfindungsgemäßen Gargeräts nur beispielhaft schematisch dargestellt sind. In der Zeichnung zeigt:
- Figur 1: eine schematische Seitenansicht eines Garraums mit Tür, aber ohne Ofengehäuse gemäß dem ersten Ausführungsbeispiel,
- Figur 2: eine perspektivische Ansicht einer erfindungsgemäßen Tür, sowie
- Figur 3: eine schematische Seitenansicht eines Garraums mit Tür gemäß dem zweiten Ausführungsbeispiel.

Figur 1 zeigt ohne Ofengehäuse, Heizelemente und weitere bekannte Komponenten eine an sich bekannte Muffel, die einen Garraum 1 bildet, der gegenüber der Umgebung über eine Tür 2 verschließbar ist. Die mehrscheibig aufgebaute Tür 2 besteht im wesentlichen aus einer wannenförmigen Innenscheibe 3 und einer an dieser Innenscheibe 3 festlegbaren Frontscheibe 4.

Die Tür 2 zum Verschließen des Garraums 1 besteht aus Formglas, das heißt, sowohl die Innenscheibe 3 als auch die Frontscheibe 4 bestehen aus Formglas. Durch die vollständige Ausgestaltung der Tür 2 aus Glas wird die Wärmeleitung vom Inneren des Garraums 1 zur Frontscheibe 4 gegenüber den herkömmlichen Ofentüren deutlich reduziert, bei denen zumindest ein die Innenscheibe halternder Türboden aus Metall, insbesondere Stahlblech, besteht. Bei dem dargestellten Gargerät besteht somit für den Benutzer kaum noch die Gefahr, sich an der heißen Frontscheibe 4 zu verbrennen. Um die Tür durchlüften zu können, sind in der Innenscheibe 3 geeignete Be- und Entlüftungsöffnungen 15 vorgesehen.

Wie insbesondere aus Figur 2 ersichtlich, ist ein Türgriff 5 direkt aus dem Glasmaterial der Frontscheibe 4 ausgeformt. Der Griff 5 ergibt sich dadurch, dass die Frontscheibe 4 in ihrem oberen Endabschnitt nach vorne abgebogen ausgebildet ist. Auf diese Weise kann die Anzahl der Einzelbauteile zum Aufbau einer solchen Tür 2 weiter reduziert werden. Darüber hinaus ist die Verwendung überwiegend nur eines Materials aus ökologischen Gesichtspunkten vorteilhaft, da sich das Gerät später einfach und sortenrein recyceln lässt. Bei der Ausführungsform gemäß Figur 2 ist auf den Türgriff 5 ein Griffaufsatz 6 aufgesetzt. Dieser beispielsweise aus Kunststoff hergestellte Griffaufsatz 6 kann aus optischen Gründen oder zur Wärmeisolierung des Türgriffs 5 auf diesen aufgeschoben und/ oder aufgeklebt sein.

Zum Abdichten und stosssicheren Haltern der Innenscheibe 3 gegenüber der Innenseite 4a der Frontscheibe 4 weist die Innenscheibe 3 eine umlaufende Dichtung 7 auf, mit der die Innenscheibe 3 an der Innenseite 4a der Frontscheibe 4 anliegt. Dazu ist die Profildichtung 7 auf dem stirnseitigen Endabschnitt des hochgezogenen Wannenrandes der Innenscheibe 3 gesteckt. Zwischen der Innenscheibe 3 und der Frontscheibe 4 können zusätzlich Lufteintritts- und Luftaustrittsöffnungen 15 ausgebildet sein, um einen Wärmestau im Inneren der wannenförmigen Innenscheibe 3 zu vermeiden. Die Innenscheibe 3 ist über mehrere winkelartige Halteelemente 11 an der Innenseite 4a der Frontscheibe befestigt. Das Halteelement ist dabei beispielsweise sowohl mit der Innenscheibe 3 als auch mit der Frontplatte 4 durch Klebung verbunden. Bedarfsweise kann die Innenscheibe 3 alternativ oder zusätzlich mittels Schrauben an den Halteelementen 11 fixiert sein.

Das Festlegen der Tür 2 an dem Ofengehäuse erfolgt über Türbeschläge 8, die an der Frontscheibe 4 anklebbar oder anschraubbar sind. An den Türbeschlägen sind dann nicht näher gezeigte Scharniere befestigt, die zudem am Ofengehäuse gehaltert sind. Alternativ kann die Tür auch als Backwagentür ausgebildet sein und über Züge in bekannter Weise am Ofen verschiebbar geführt sein. Wie weiterhin aus Figur 2 ersichtlich, können die Frontscheibe 4 und die Innenscheibe 3 so bedruckt oder beklebt sein, dass nur ein ausschnittweises Sichtfenster 9 in der Frontscheibe 4 und entsprechend in der Innenscheibe 3 verbleibt, das einen Einblick in den Garraum 1 gewährt.

Im zweiten Ausführungsbeispiel gemäß Fig. 3 taucht die wannenförmige Innenscheibe 3 in den Garraum 1. Dabei liegt die Innenseite 4a der Frontscheibe 4 an einem Flansch 13 der Muffel des Garraums 1.

## Patentansprüche

1. Gargerät mit einem über eine Tür (2) verschließbaren Garraum (1), wobei die Tür (2) mehrscheibig aufgebaut ist und zumindest eine Innenscheibe (3) und eine sich über die Garraumöffnung erstreckende Frontscheibe (4) aufweist, welche Innenscheibe (3) wannenförmig ausgebildet ist, über auf der Innenseite (4a) der Frontscheibe (4) ausschließlich innerhalb des Umfangsrandes der Innenscheibe (3) angeordnete Halteelemente (11) an der Frontscheibe (4) befestigt ist, und umfangsseitig in einem hochgezogenen Randabschnitt endet, **dadurch gekennzeichnet**, daβ dessen Stirnfläche an der Innenseite (4a) der Frontscheibe (4) anliegt.

2. Gargerät nach Anspruch 1, **dadurch gekennzeichnet, dass** die Innenscheibe (3) über eine umlaufende Dichtung (7) gegen die Innenseite (4a) der Frontscheibe (4) abgedichtet ist.

3. Gargerät nach mindestens einem der Ansprüche 1 bis 2, **dadurch** gekenn- zeichnet , dass an der Innenscheibe (3) oder zwischen der Innenscheibe (3) und der Frontscheibe (4) Lufteintritts- und Luftaustrittsöffnungen (15) zum Durchlüften der Tür (2) ausgebildet sind.

4. Gargerät nach mindestens einem der Ansprüche 1 bis 3, **dadurch** ge- kennzeichnet , dass an der Frontscheibe (4) einstückig aus dem Material der Frontscheibe (4) ein Türgriff (5) ausgebildet ist.

5. Gargerät nach Anspruch 4, **dadurch gekennzeichnet , dass** an dem Türgriff (5) ein Griffaufsatz (6) gehaltert ist.

6. Gargerät nach mindestens einem der Ansprüche 1 bis 5, **dadurch** g e - kennzeichnet, dass die Tür (2) über an der Frontscheibe (4) gehalterte Türbeschläge (8) am Ofengehäuse festlegbar ist.

7. Gargerät nach mindestens einem der Ansprüche 1 bis 6, **dadurch** ge- kennzeichnet, dass das Material der Innenscheibe (3) Borosilikatglas ist.

## Claims

1. Cooking appliance with a cooking chamber (1) closable by way of a door (2), wherein the door (2) is of multi-pane construction and has at least one inner pane (3) and a front pane (4) extending over the cooking chamber opening, which inner pane (3) is of pot-shaped construction, is fastened to the front pane (4) by way of retaining elements (11) arranged on the inner side (4a) of the front pane (4) exclusively within the circumferential edge of the inner pane (3), and ends at the circumferential side in a drawn-up edge portion, **characterised in that** the end surface thereof bears against the inner side (4a) of the front pane (4).

2. Cooking appliance according to claim 1, **characterised in that** the inner pane (3) is sealed relative to the inner side (4a) of the front pane (4) by way of an encircling seal (7).

3. Cooking appliance according to at least one of claims 1 and 2, **characterised in that** air inlet and air outlet openings (15) for ventilation of the door (2) are formed at the inner pane (3) or between the inner pane (3) and the front pane (4).

4. Cooking appliance according to at least one of claims 1 to 3, **characterised in that** a door handle (5) is formed at the front pane (4) integrally from the material of the front pane (4).

5. Cooking appliance according to claim 4, **characterised in that** a grip attachment (6) is mounted at the door grip (5).

6. Cooking appliance according to at least one of claims 1 to 5, **characterised in that** the door (2) can be fixed to the oven housing by way of door fittings (8) mounted at the front pane (4).

7. Cooking appliance according to at least one of claims 1 to 6, **characterised in that** the material of the inner pane (3) is borosilicate glass.

## Revendications

1. Appareil de cuisson muni d'une chambre de cuisson (1) pouvant être fermée par l'intermédiaire d'une porte (2), la porte (2) étant composée de plusieurs vitres et présentant au moins une vitre intérieure (3) et une vitre frontale (4) s'étendant sur l'ouverture de la chambre de cuisson, laquelle vitre intérieure (3) est formée comme une cuve, est fixée sur la vitre frontale (4) par l'intermédiaire d'éléments de maintien (11) disposés sur le côté intérieur (4a) de la vitre frontale (4) exclusivement à l'intérieur du bord périphérique de la vitre intérieure (3), et finit sur le côté du pourtour en une section de bord élevée, **caractérisé en ce que** sa surface frontale est adjacente au côté intérieur (4a) de la vitre frontale (4).

2. Appareil de cuisson selon la revendication 1, **caractérisé en ce que** la vitre intérieure (3) est étanchéifiée par rapport au côté intérieur (4a) de la vitre frontale (4) par l'intermédiaire d'un joint (7) périphérique.

3. Appareil de cuisson selon au moins l'une des revendications 1 à 2, **caractérisé en ce que** des orifices d'entrée d'air et de sortie d'air (15) sont formés sur la vitre intérieure (3) ou entre la vitre intérieure (3) et la vitre frontale (4) pour aérer la porte (2).

4. Appareil de cuisson selon au moins l'une des revendications 1 à 3, **caractérisé en ce qu'**une poignée de porte (5) est formée sur la vitre frontale (4) d'une seule pièce dans le matériau de la vitre frontale (4).

5. Appareil de cuisson selon la revendication 4, **caractérisé en ce qu'**un capot (6) de poignée est maintenu sur la poignée de la porte (5).

6. Appareil de cuisson selon au moins l'une des revendications 1 à 5, **caractérisé en ce que** la porte (2) peut être fixée sur le boîtier du four par l'intermédiaire de ferrures (8) maintenues sur la vitre frontale (4).

7. Appareil de cuisson selon au moins l'une des revendications 1 à 6, **caractérisé en ce que** le matériau de la vitre intérieure (3) est du verre au borosilicate.
